# EUROPÄISCHE PATENTSCHRIFT

(11) **EP 2 447 436 B1**
(45) Veröffentlichungstag und Bekanntmachung des Hinweises auf die Patenterteilung: **30.12.2015**
(21) Anmeldenummer: 12150638.0
(22) Anmeldetag: 23.08.2005
(51) Int. Cl.: E04D 13/04

(54) **Dachablaufvorrichtung**
Roof gulley
Bouche d'évacuation d'eau pour toiture

(30) Priorität: 23.08.2004 DE 102004040835; 31.08.2004 DE 102004041998
(43) Veröffentlichungstag der Anmeldung: 02.05.2012
(62) Teilanmeldung aus: 05018248.4
(73) Patentinhaber: Dallmer GmbH & Co. KG, 59757 Arnsberg (DE)
(72) Erfinder: Dallmer, Johannes, 59757 Arnsberg (DE)
(74) Vertreter: Basfeld, Rainer

(56) Entgegenhaltungen:
- EP-A- 1 362 961
- EP-A- 1 627 967
- DE-A1- 10 251 907
- DE-U1- 20 101 589

## Beschreibung

Die vorliegende Erfindung betrifft eine Dachablaufvorrichtung gemäß dem Oberbegriff des Anspruchs 1 sowie die Anordnung einer derartigen Dachablaufvorrichtung an einem Dach.

Eine Dachablaufvorrichtung der vorgenannten Art ist beispielsweise aus der DE 102 01 347 A1 bekannt. Als nachteilig bei einer derartigen Dachablaufvorrichtung erweist sich die Tatsache, dass im Brandfall Feuer von unten durch die Dachablaufvorrichtung auf das Dach oder durch die Wärmedämmung des Daches hindurchdringen oder in die Wärmedämmung des Daches eindringen kann. Auf dem Dach beziehungsweise in dem Dach kann sich das Feuer in Querrichtung verbreiten, so dass sich dadurch das Feuer auch in dem unter dem Dach befindlichen Gebäude in Querrichtung ausbreiten kann.

Aus der EP 1 362 961 A1 ist eine Ablaufvorrichtung bekannt, die in eine Öffnung in einem Boden eines Raumes einbaubar ist. Diese Ablaufvorrichtung weist ein teilweise aus Metall bestehendes Teil auf, das auf seiner Innenseite mit einer bei erhöhter Temperatur aufschäumenden Brandschutzmasse versehen ist. Von diesem Teil wird ein Ablauftopf gehalten, der einen sich nach unten in das Teil erstreckenden Rohrstutzen aufweist.

Aus der DE 201 01 589 U1 ist eine weitere Ablaufvorrichtung bekannt, die in eine Öffnung in einem Boden eines Raumes einbaubar ist. Diese Ablaufvorrichtung umfasst einen Ablauftopf mit einem sich nach unten erstreckenden Rohrstutzen, der mit einem Abflussrohr verbindbar ist. Die Ablaufvorrichtung umfasst weiterhin einen aus Metall bestehenden Schutzkasten, der den Ablauftopf teilweise umgibt. Es sind bei erhöhter Temperatur aufschäumende Brandschutzmassen vorgesehen, die Teile des Ablauftopfes und des Abflussrohres umgeben.

Das der vorliegenden Erfindung zugrunde liegende Problem ist die Schaffung einer Dachablaufvorrichtung der eingangs genannten Art, die einen besseren Schutz im Falle eines Brandes bietet.

Dies wird erfindungsgemäß durch eine Dachablaufvorrichtung der eingangs genannten Art mit den kennzeichnenden Merkmalen des Anspruchs 1 erreicht. Die Unteransprüche betreffen bevorzugte Weiterbildungen der Erfindung.

Dadurch, dass die Dachablaufvorrichtung Brandschutzmittel umfasst, kann weitgehend verhindert werden, dass Feuer und Rauch von unten nach oben durch das Dach dringen oder in das Dach eindringen kann.

Beispielsweise können die Brandschutzmittel als bei einer erhöhten Temperatur ausschäumende Brandschutzmasse ausgebildet sein, die insbesondere zumindest teilweise das Ablaufrohr und/oder einen von der Dachablaufvorrichtung umfassten Ablauftopf umgibt. Im Brandfall kann die Brandschutzmasse unter starker Volumenvergrößerung aufschäumen und das Ablaufrohr und/oder den Ablauftopf zusammendrücken, so dass die für die Dachablaufvorrichtung vorgesehene Öffnung im Dach geschlossen wird.

Alternativ oder zusätzlich kann vorgesehen sein, dass die Brandschutzmasse zumindest teilweise im Inneren des Ablauftopfes angeordnet ist. Auf diese Weise kann sich auch im Inneren des Ablauftopfes im Brandfall unmittelbar Brandschutzmasse ausdehnen.

Erfindungsgemäß umfasst die Dachablaufvorrichtung eine metallische Umhüllung, die zumindest teilweise den Ablauftopf und/oder das Abflussrohr umgibt. Dabei kann die Umhüllung die Brandschutzmasse daran hindern, sich nach außen auszudehnen, so dass der Expansionsdruck der Brandschutzmasse nach innen gerichtet wird.

Erfindungsgemäß umfasst die Umhüllung einen, sich radial von der Umhüllung nach außen erstreckenden Flansch. Dieser kann beispielsweise die für die Dachablaufvorrichtung im Dach vorgesehene Öffnung radial nach außen überragen, so dass von unten kein Feuer und kein Rauch durch die Öffnung nach oben durchschlagen oder in das Dach eindringen kann.

Weitere Merkmale und Vorteile der vorliegenden Erfindung werden deutlich anhand der nachfolgenden Beschreibung bevorzugter Ausführungsbeispiele nach Figuren 2a-2c Darin zeigen
- Fig. 1: eine nicht-erfindungsgemäße Dachablaufvorrichtung für ein Betondach;
- Fig. 2a: eine Schnittansicht einer erfindungsgemäßen Dachablaufvorrichtung für ein Industriedach;
- Fig. 2b: eine Detailansicht gemäß dem Pfeil IIb in Fig. 2a;
- Fig. 2c: eine Fig. 2a entsprechende Ansicht der erfindungsgemäßen Dachablaufvorrichtung mit einem anderen Industriedach.

Die aus Fig. 1 ersichtliche Dachablaufvorrichtung umfasst einen Ablauftopf 1 mit einer Einlauföffnung, die auf ihrer Oberseite mit einem Laubfang 2 abgedeckt ist. Der Laubfang kann aus Nirostastahl oder aus Kunststoff oder dergleichen bestehen. Der Ablauftopf 1 besteht ebenfalls aus Kunststoff. Die Dachablaufvorrichtung ist teilweise in eine Öffnung 3 in dem Betondach 4 eingesetzt. Der Ablauftopf 1 kann in üblicher Weise in seinem oberen Bereich einen Flansch 19 aufweisen oder mit einem Flansch 19 verbunden sein, der auf der Oberseite des Daches aufliegen kann (siehe dazu beispielsweise Fig. 2b).

Die Dachablaufvorrichtung umfasst weiterhin eine Brandschutzeinheit 5, die einen Teller 6 mit einem daran angeformten, sich nach unten erstreckenden Stutzen 7 umfasst. Der Teller 6 weist dabei einen Radius auf, der etwa dem Durchmesser der Öffnung 3 entspricht, so dass oberhalb des Tellers 6 Mörtel oder dergleichen eingefüllt werden kann. Auf dem Teller 6 und an der Innenseite des Stutzens 7 ist eine Brandschutzmasse 8 vorgesehen, die als Intumeszenzschaum ausgebildet sein kann, der bei erhöhter Temperatur sein Volumen deutlich vergrößert. Im Brandfall kann dieser Intumeszenzschaum sich insbesondere im Bereich des Stutzens 7 radial nach innen bewegen und die Öffnung 3 komplett verschließen. Dabei können der an der Unterseite des Ablauftopfes 1 angeformte Stutzen 9 und das mit diesem verbundene Abflussrohr 10 von der Brandschutzmasse zerquetscht werden.

Es besteht durchaus die Möglichkeit, andere Brandschutzmittel vorzusehen. Beispielsweise besteht die Möglichkeit anstelle der Brandschutzeinheit 5 mit Teller und Stutzen eine untere Rohrmanschette um den Stutzen 9 des Ablauftopfes 1 und/oder um das Abflussrohr 10 herum anzuordnen. Dabei könnte beispielsweise an der Außenseite der Brandschutzmanschette, die innen ebenfalls eine umlaufende Brandschutzmasse umfassen kann, entweder Mörtel oder eine Metallummantelung vorgesehen sein.

Weiterhin besteht die Möglichkeit, eine Brandschutzmasse im Inneren des Ablauftopfes 1 vorzusehen. Diese könnte beispielsweise im Brandfall in eine bestimmte Höhe des Ablauftopfes 1 fallen und sich an dieser Stelle, beispielsweise im Bereich der Verjüngung des Ablauftopfes im Verbindungsbereich mit dem Stutzen 9, ausbreiten und an dieser Stelle den Ablauftopf nach außen quetschen und die Öffnung 3 verschließen.

Auch weitere Anordnungen einer Brandschutzmasse sind möglich. Beispielsweise besteht die Möglichkeit den Ablauftopf zumindest teilweise ringförmig mit einer Brandschutzmasse zu umgeben. Beispielsweise könnte außerhalb des Rohrstutzens 11, der sich in dem abgebildeten Ausführungsbeispiel von dem Teller 6 nach oben erstreckt, eine sich um diesen Rohrstutzen herum erstreckende Brandschutzmanschette aus einer Brandschutzmasse vorgesehen sein. In diesem Fall könnte auch auf die Brandschutzeinheit 5 verzichtet werden, weil dann in einem höher angeordneten Bereich eine sich radial nach innen ausdehnende Brandschutzmasse vorgesehen ist.

Fig. 2a bis Fig. 2c zeigen die Anordnung einer erfindungsgemäßen Dachablaufvorrichtung in einem Industriedach, insbesondere in einem sogenannten Trapezdach, bei dem eine untere metallische Abdeckung 12 vorgesehen ist, die teilweise eine trapezförmige Gestalt aufweist. Bei Fig. 2a bis Fig. 2c sind gleiche Teile mit gleichen Bezugszeichen versehen wie in Fig. 1. Insbesondere weist die darin abgebildete Dachablaufvorrichtung ebenfalls einen Ablauftopf 1 mit einem Laubfang 2 auf. In den teilweise doppelwandig ausgeführten Ablauftopf 1 sind Wärmedämmeinlagen 14, 15 beispielsweise aus Styropor eingebracht. Der Ablauftopf 1 ist insgesamt von einer äußeren metallischen Umhüllung 13 umgeben, die in ihrem unteren Bereich zylindrisch ausgebildet ist. An ihrer Oberseite weist die Umhüllung 13 einen sich radial nach außen erstreckenden Flansch 18 auf, der die Öffnung 3 radial nach außen überragt. Die Umhüllung 13 kann beispielsweise aus Stahl bestehen.

Weiterhin ist der untere Bereich des Ablauftopfes 1 von einer Brandschutzmasse 16 umgeben, die insbesondere an der Innenseite der Umhüllung 13 angebracht ist.

Die Dachablaufvorrichtung umfasst weiterhin eine sich horizontal erstreckende Wärmedämmeinlage 17, die beispielsweise einen Durchmesser von etwa einem Meter aufweist. Die Wärmedämmeinlage 17 kann aus Mineralwolle oder dergleichen bestehen und beispielweise temperaturbeständig sein.

Im Brandfall wird die Brandschutzmasse 16, die beispielsweise aus einem Intumeszenzschaum bestehen kann, sich ausdehnen und sich radial nach innen erstrecken. Dabei wird sie den Ablauftopf 1, den an diesem angeformten Stutzen 9 und das Abflussrohr 10 zerquetschen und die lichte Öffnung der Stahlumhüllung 13 verschließen, so dass kein Feuer und auch kein Rauch von unten nach oben hindurch schlagen oder in das Dach eindringen kann.

Fig. 2c zeigt ein Dach, das im Vergleich zu dem in Fig. 2a abgebildeten Dach eine größere Dicke aufweist. Trotzdem kann die gleich erfindungsgemäße Dachablaufvorrichtung Verwendung finden. Fig. 2c lässt sich entnehmen, dass im Vergleich zur Fig. 2a der Ablauftopf 1 gegenüber der Umhüllung 13 nach oben verschoben wurde. Damit kann trotz gleicher Höhe der Einlauföffnung des Ablauftopfes 1 bzw. des die Einlauföffnung umgebenden, auf dem Dach aufliegenden Flansches 19 (siehe Fig. 2b) der Flansch 18 der Umhüllung 13 an der Unterseite des Daches anliegen.

Auch bei der Vorrichtung gemäß Fig. 2a bis Fig. 2c können im Zusammenhang mit Fig. 1 diskutierte Varianten realisiert werden. Beispielsweise können Brandschutzmanschetten um das Abflussrohr 10 herumgelegt werden. Weiterhin besteht auch die Möglichkeit, ein innerhalb des Ablauftopfes 1 vorgesehenes Brandschutzmittel vorzusehen, das ebenfalls im Brandfall aufschäumen kann und die Öffnung in dem Dach verschließen kann.

Die erfindungsgemäße Dachablaufvorrichtung sollte die Anforderungen gemäß den Feuerwiderstandsklassen F 30 bis F 90 erfüllen sowie der DIN 18234 genügen.

## Patentansprüche

1. Dachablaufvorrichtung, umfassend
- eine Einlauföffnung für von dem Dach abzuführendes Wasser;
- eine Ablauföffnung, durch die hindurch das durch die Einlauföffnung eingetretene Wasser in ein mit der Dachablaufvorrichtung verbindbares oder verbundenes Ablaufrohr (10) gelangen kann;
**dadurch gekennzeichnet, dass**
- die Dachablaufvorrichtung Brandschutzmittel umfasst, dass
- die Dachablaufvorrichtung eine Wärmedämmeinlage (17) umfasst, die sich im montierten Zustand im Wesentlichen parallel zur Dachfläche erstreckt, und dass
- die Dachablaufvorrichtung eine metallische Umhüllung (13) umfasst, die zumindest teilweise den Ablauftopf (1) und/oder das Abflussrohr (10) umgibt, wobei die Umhüllung (13) einen sich radial von der Umhüllung (13) nach außen erstreckenden Flansch (18) umfasst, der in Einbaulage die Öffnung (3) in dem Dach radial nach außen überragen kann und unterhalb der sich parallel zur Dachfläche erstreckenden Wärmedämmeinlage (17) angeordnet ist.

2. Dachablaufvorrichtung nach Anspruch 1, **dadurch gekennzeichnet, dass** die Brandschutzmittel als bei einer erhöhten Temperatur aufschäumende Brandschutzmasse (8) ausgebildet sind.

3. Dachablaufvorrichtung nach Anspruch 2, **dadurch gekennzeichnet**, das die Brandschutzmasse (8) zumindest teilweise das Ablaufrohr umgibt.

4. Dachablaufvorrichtung nach einem der Ansprüche 2 oder 3, **dadurch gekennzeichnet, dass** die Brandschutzmasse (8, 16) zumindest teilweise einen von der Dachablaufvorrichtung umfassten Ablauftopf (1) umgibt.

5. Dachablaufvorrichtung nach einem der Ansprüche 2 bis 4, **dadurch gekennzeichnet, dass** die Brandschutzmasse zumindest teilweise im Inneren des Ablauftopfes (1) angeordnet ist.

6. Dachablaufvorrichtung nach einem der Ansprüche 1 bis 5, **dadurch gekennzeichnet, dass** der Ablauftopf (1) gegenüber der Umhüllung (13) zumindest zu Justagezwecken bewegbar ist.

7. Anordnung einer Dachablaufvorrichtung nach einem der Ansprüche 1 bis 6 an einem Dach, **dadurch gekennzeichnet, dass** das Dach als Betondach oder als Trapezdach ausgebildet ist.

## Claims

1. Roof drainage device, comprising
- an inlet opening for water which is to be removed from the roof;
- an outlet opening through which the water which has entered through the inlet opening can pass into a drainpipe (10) which can be or is connected to the roof drainage device;
**characterized in that**
- the roof drainage device comprises fireproofing means, **in that**
- the roof drainage device comprises a thermally insulating insert (17) which, in the mounted state, extends substantially parallel to the roof surface, and **in that**
- the roof drainage device comprises a metal enclosure (13) which at least partially surrounds the drain cup (1) and/or the outflow pipe (10), wherein the enclosure (13) comprises a flange (18) which extends radially outwardly from the enclosure (13) and which, in the installed state, can project radially outwardly beyond the opening (3) in the roof and is arranged below the thermally insulating insert (17) extending parallel to the roof surface.

2. Roof drainage device according to Claim 1, **characterized in that** the fireproofing means take the form of a fireproofing material (8) which foams at an elevated temperature.

3. Roof drainage device according to Claim 2, **characterized in that** the fireproofing material (8) at least partially surrounds the drainpipe.

4. Roof drainage device according to either of Claims 2 and 3, **characterized in that** the fireproofing material (8, 16) at least partially surrounds a drain cup (1) which the roof drainage device comprises.

5. Roof drainage device according to one of Claims 2 to 4, **characterized in that** the fireproofing material is at least partially arranged in the interior of the drain cup (1).

6. Roof drainage device according to one of Claims 1 to 5, **characterized in that** the drain cup (1) can be moved, at least for adjustment purposes, with respect to the enclosure (13).

7. Arrangement of a roof drainage device according to one of Claims 1 to 6 on a roof, **characterized in that** the roof takes the form of a concrete roof or a trapezoidal roof.

## Revendications

1. Dispositif d'écoulement pour toiture, comprenant :
- une ouverture d'entrée pour l'eau devant être évacuée de la toiture ;
- une ouverture d'écoulement à travers laquelle l'eau ayant pénétré à travers l'ouverture d'entrée peut parvenir dans un tube d'écoulement (10) connecté ou pouvant être connecté au dispositif d'écoulement pour toiture ;
**caractérisé en ce que**
- le dispositif d'écoulement pour toiture comprend des moyens ignifugeants,
- le dispositif d'écoulement pour toiture comprend un insert thermiquement isolant (17) qui s'étend dans l'état monté essentiellement parallèlement à la surface de la toiture, et
- le dispositif d'écoulement pour toiture comprend une enveloppe métallique (13) qui entoure au moins en partie le pot d'écoulement (1) et/ou le tube d'écoulement (10), l'enveloppe (13) comprenant une bride (18) s'étendant vers l'extérieur radialement depuis l'enveloppe (13), laquelle, dans la position d'installation, peut dépasser radialement vers l'extérieur au-delà de l'ouverture (3) dans la toiture et est disposée en dessous de l'insert thermiquement isolant (17) s'étendant parallèlement à la surface de la toiture.

2. Dispositif d'écoulement pour toiture selon la revendication 1, **caractérisé en ce que** les moyens ignifugeants sont réalisés sous la forme d'une masse ignifugeante (8) moussant à température élevée.

3. Dispositif d'écoulement pour toiture selon la revendication 2, **caractérisé en ce que** la masse ignifugeante (8) entoure au moins en partie le tube d'écoulement.

4. Dispositif d'écoulement pour toiture selon l'une quelconque des revendications 2 ou 3, **caractérisé en ce que** la masse ignifugeante (8, 16) entoure au moins en partie un pot d'écoulement (1) compris par le dispositif d'écoulement pour toiture.

5. Dispositif d'écoulement pour toiture selon l'une quelconque des revendications 2 à 4, **caractérisé en ce que** la masse ignifugeante est disposée au moins en partie à l'intérieur du pot d'écoulement (1).

6. Dispositif d'écoulement pour toiture selon l'une quelconque des revendications 1 à 5, **caractérisé en ce que** le pot d'écoulement (1) peut être déplacé par rapport à l'enveloppe (13) au moins à des fins d'ajustement.

7. Agencement d'un dispositif d'écoulement pour toiture selon l'une quelconque des revendications 1 à 6 sur une toiture, **caractérisé en ce que** la toiture est réalisée sous forme de toiture en béton ou de toiture en forme de trapèze.
